# EUROPÄISCHE PATENTSCHRIFT

(11) **EP 3 118 138 B1**
(45) Veröffentlichungstag und Bekanntmachung des Hinweises auf die Patenterteilung: **27.02.2019**
(21) Anmeldenummer: 15176447.9
(22) Anmeldetag: 13.07.2015
(51) Int. Cl.: B65D 85/10, B65D 5/66

(54) **VERPACKUNG UND ZUSCHNITT ZUR HERSTELLUNG EINER VERPACKUNG**
PACKAGING AND BLANK FOR PRODUCING PACKAGING
EMBALLAGE ET SECTION DESTINEE A LA FABRICATION D'UN EMBALLAGE

(43) Veröffentlichungstag der Anmeldung: 18.01.2017
(73) Patentinhaber: Mayr-Melnhof Karton AG, 1041 Wien (AT)
(72) Erfinder: THEIS, Uwe, 54317 Riveris (DE); VORENKAMP, Harman, 71549 Auenwald (DE)
(74) Vertreter: Hofstetter, Schurack & Partner

(56) Entgegenhaltungen:
- EP-A1- 1 837 293
- EP-A2- 1 712 491
- EP-A2- 2 740 682
- DE-A1- 2 334 190

## Beschreibung

Die vorliegende Erfindung betrifft eine Verpackung zur Aufbewahrung von Waren, insbesondere von stabförmigen Waren wie Zigaretten und dergleichen, gemäß dem Oberbegriff des Anspruchs 1. Die Erfindung betrifft weiterhin einen Zuschnitt zur Herstellung einer Verpackung zur Aufbewahrung von Waren, insbesondere von stabförmigen Waren wie Zigaretten und dergleichen, gemäß dem Oberbegriff des Anspruchs 3.

Derartige Verpackungen sind in einer großen Vielzahl bekannt. Insbesondere handelt es sich bei diesen Verpackungen um Klappschachteln, die eine weit verbreitete Verpackungsform für Zigaretten und dergleichen darstellen. So beschreiben die DE 694 18 258 T2 und die DE 101 06 549 A1 derartige Verpackungen in Form eines prismatischen Körpers entlang ihrer Längsachse, wobei an einem behälterartigen Aufnahmebereich ein Deckel angelenkt ist. Diese Verpackungen weisen in üblicher Weise einen so genannten Kragen beziehungsweise Innenrahmen ("Inner Frame") auf, der als separates Element ausgebildet ist und in den Aufnahmebereich der Verpackung eingebracht wird. Der Kragen ragt dabei teilweise aus dem der Verpackung heraus und weist an einer Kragenvorderseite, die mit einer Vorderseite des Aufnahmebereichs teilweise in Deckung gebracht ist, eine randlich ausgebildete Eingriffs- und Sichtmulde auf.

Aus der EP 1 712 491 A2 ist eine Verpackung und ein Zuschnitt umfassend die Merkmale der Oberbegriffe der Ansprüche 1 und 3 bekannt. Aus der EP 2 740 682 A2, der DE 23 34 190 A1 und der EP 1 837 293 A1 sind ähnliche Verpackungen und Zuschnitte bekannt.

Nachteilig an diesen bekannten Verpackungen ist jedoch, dass einerseits mindestens zwei Elemente zu deren Herstellung notwendig sind, so dass deren Herstellungsprozess relativ zeitaufwändig ist. Andererseits teilt die Anordnung des Kragens die Frontseite des behälterartigen Aufnahmebereichs der Verpackung, nämlich einen Teil der so genannten Facing-Fläche, in zwei unterschiedliche Bereiche, nämlich in einen Frontbereich der eigentlichen Verpackung beziehungsweise des behälterartigen Aufnahmebereichs und einen Frontbereich des Kragens, wodurch die Variationsmöglichkeiten beim Bedrucken dieser Fläche eingeschränkt sind. Zudem wird dadurch die zur Verfügung stehende Facing-Fläche des Aufnahmebereichs der Verpackung verringert.

Es ist daher Aufgabe der vorliegenden Erfindung, eine gattungsgemäße Verpackung bereitzustellen, welche verbesserte Facing-Flächen und einen weniger zeitaufwändigen Herstellungsprozess der Verpackung gewährleistet.

Es ist weiterhin Aufgabe der vorliegenden Erfindung, einen gattungsgemäßen Zuschnitt zur Herstellung einer Verpackung bereitzustellen, welcher verbesserte Facing-Flächen bereitstellt und einen weniger zeitaufwändigen Herstellungsprozess der Verpackung ermöglicht.

Zur Lösung dieser Aufgaben dienen eine Verpackung mit den Merkmalen des Anspruchs 1 sowie ein Zuschnitt mit den Merkmalen des Anspruchs 3. Vorteilhafte Ausgestaltungen der erfindungsgemäßen Verpackung und des erfindungsgemäßen Zuschnitts sind in den jeweiligen Unteransprüchen beschrieben. Vorteilhafte Ausgestaltungen der Verpackung sind dabei als vorteilhafte Ausgestaltungen des Zuschnitts und umgekehrt anzusehen.

Ein erster Aspekt der Erfindung betrifft eine Verpackung zur Aufbewahrung von Waren, insbesondere von stabförmigen Waren wie Zigaretten und dergleichen, umfassend eine Vorderwand und eine Rückwand, die Vorder- und Rückwand verbindende Seitenwände sowie eine Bodenkonstruktion und eine Deckelkonstruktion, wobei die Deckelkonstruktion an einem der Bodenkonstruktion gegenüberliegenden Ende der Rückwand angelenkt ist. Die Vorderwand weist an dem der Bodenkonstruktion abgewandten Ende mindestens eine randlich ausgebildete Eingriffs- und Sichtmulde auf, wobei die Eingriffs- und Sichtmulde in geschlossenem Zustand der Verpackung durch eine Vorderwand der Deckelkonstruktion zumindest teilweise verdeckt ist. Durch die Ausbildung der Eingriffs- und Sichtmulde in der Vorderwand der Verpackung kann auf einen separaten Kragen beziehungsweise Innenrahmen verzichtet werden. Damit ist vorteilhafterweise gewährleistet, dass die Verpackung aus einem einstückig ausgebildeten Zuschnitt hergestellt werden kann. Neben der Zeitersparnis im Herstellungsprozess ergibt sich auch eine Materialersparnis, da insbesondere die bei bekannten Verpackungen vorhandenen Überlappungsbereiche zwischen der eigentlichen Verpackung und dem Kragen wegfallen. Je nach Verpackungstyp können hier zwischen 5 und 10 % Material eingespart werden. Des Weiteren bildet die Vorderwand nunmehr eine nicht-unterbrochene Fläche, so dass sich deutlich mehr Variationsmöglichkeiten beim Bedrucken dieser Fläche ergeben. Des Weiteren ist bei der erfindungsgemäßen Verpackung die Vorderwand derart ausgebildet, dass im Bereich der Eingriffs- und Sichtöffnung mindestens ein Rastmittel zum Verrasten der Deckelkonstruktion mit der Vorderwand in geschlossenem Zustand der Verpackung angeordnet ist. Dadurch ist ein sicherer Verschluss der Verpackung gewährleistet. Das Rastmittel ist dabei als Rastlasche ausgebildet, wobei die Rastlasche mittels eines Schlitzes ausgebildet wird, und der Schlitz ausgehend von der Vorderwand über eine Biegelinie zwischen der Vorderwand und der Seitenwand hinweg in die Seitenwand und von der Seitenwand wieder in Richtung der Biegelinie zurück verlaufend ausgebildet ist. Dies hat den Effekt, dass die Rastlasche seitlich von der Vorderwand absteht und die Deckelkonstruktion beim Schließen der Deckelkonstruktion mittels Reibungswiderstand festhält. Dadurch ist ein sicherer Verschluss der Verpackung gewährleistet. Die erfindungsgemäße Verpackung kann zur Aufbewahrung verschiedenster Waren verwendet werden. Neben stabförmigen Waren können auch andersförmige Waren oder auch Schüttgut aufbewahrt werden.

Die erfindungsgemäße Verpackung weist zudem mindestens eine die Vorder- und Rückwand verbindende Seitenwand auf, die derart ausgebildet ist, dass in einem geschlossenen Zustand der Verpackung eine Innenseite eines den Abschluss der Deckelkonstruktion bildenden Deckelelements auf einem der Bodenkonstruktion gegenüberliegenden Ende der Seitenwand aufliegt, wobei die das Ende der Seitenwand ausbildende Kante in geschlossenem Zustand der Verpackung vollflächig an dem Deckelelement anliegt. Eine derart ausgestaltete Seitenwand übernimmt vorteilhafterweise die üblicherweise durch den separaten Kragen bei derartigen Verpackungen vorhandene Auflage- und Stoppfunktion für die Deckelkonstruktion der Verpackung.

In weiteren vorteilhaften Ausgestaltungen der erfindungsgemäßen Verpackung ist diese aus Papier, Karton oder Kunststoff gefertigt.

Ein zweiter Aspekt der Erfindung betrifft einen Zuschnitt zur Herstellung einer Verpackung zur Aufbewahrung von Waren, insbesondere von stabförmigen Waren wie Zigaretten und dergleichen, umfassend eine Vorderwand und eine Rückwand, wobei die Vorderwand über Biegelinien mit jeweiligen Seitenwänden verbunden ist. Der Zuschnitt umfasst zudem eine Bodenkonstruktion und eine Deckelkonstruktion, wobei die Deckelkonstruktion über eine Biegelinie an der Rückwand angelenkt ist. Der Zuschnitt ist einstückig ausgebildet. Zudem weist die Vorderwand an dem der Bodenkonstruktion abgewandten Ende mindestens eine randlich ausgebildete Eingriffs- und Sichtmulde auf. Durch die Ausbildung der Eingriffs- und Sichtmulde in der Vorderwand kann bei der Herstellung der Verpackung auf einen separat ausgebildeten Kragen beziehungsweise Innenrahmen verzichtet werden. Vorteilhafterweise kann die Verpackung aus dem einstückig ausgebildeten Zuschnitt hergestellt werden, so dass sich eine deutliche Zeitersparnis bei der Herstellung der Verpackung ergibt. Zudem ist die Vorderwand nunmehr nichtunterbrochen ausgebildet, so dass sich insgesamt eine größere Fläche der Vorderwand ergibt. Dadurch ergeben sich deutlich verbesserte Variationsmöglichkeiten beim Bedrucken der Vorderwand. Zudem wird bei dem erfindungsgemäßen Zuschnitt mindestens eine Rastlasche mittels eines Schlitzes ausgebildet, wobei der Schlitz ausgehend von der Vorderwand über eine Biegelinie zwischen der Vorderwand und der Seitenwand hinweg in die Seitenwand und von der Seitenwand wieder in Richtung der Biegelinie zurück verlaufend ausgebildet ist. Bei einem Zusammenfalten des Zuschnitts stehen die Rastlaschen von der Seitenwand beziehungsweise der Vorderwand der Verpackung ab. Bei einem Verschließen der Verpackung liegt die mindestens eine Rastlasche dann an einer entsprechenden Innenseite der Deckelkonstruktion an und hält diese mittels Reibungswiderstand fest. Dadurch ist ein sicherer Verschluss der Verpackung gewährleistet. Der erfindungsgemäße Zuschnitt kann zur Herstellung von Verpackungen verwendet werden, die zur Aufbewahrung verschiedenster Waren dienen. Neben stabförmigen Waren können auch andersförmige Waren oder auch Schüttgut aufbewahrt werden.

Der erfindungsgemäße Zuschnitt umfasst zudem mindestens eine mit der Vorderwand verbundene Seitenwand, die derart ausgebildet ist, dass in gefaltetem Zustand des Zuschnitts und in einem geschlossenen Zustand der Verpackung eine Innenseite eines den Abschluss der Deckelkonstruktion bildenden Deckelelements auf einem der Bodenkonstruktion gegenüberliegenden Ende der Seitenwand aufliegt wobei die das Ende der Seitenwand ausbildende Kante in geschlossenem Zustand der Verpackung vollflächig an dem Deckelelement anliegt. Dadurch wird durch die genannte Seitenwand die Funktion des Kragens, wie er bei bekannten Verpackungen ausgebildet ist, vollständig ersetzt. Der erfindungsgemäße Zuschnitt ermöglicht daher die Herstellung einer Verpackung mittels eines einstückigen Zuschnitts, ohne dass es hierbei zu Funktionseinbußen gegenüber bekannten Verpackungen kommt.

In weiteren vorteilhaften Ausgestaltungen des erfindungsgemäßen Zuschnitts besteht dieser aus Papier, Karton oder Kunststoff.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar.

Es zeigen
- Figur 1: eine schematisch dargestellte Seitenansicht einer erfindungsgemäßen Verpackung in geöffnetem Zustand;
- Figur 2: eine schematisch dargestellte Seitenansicht der erfindungsgemäßen Verpackung gemäß Figur 1 in geschlossenem Zustand; und
- Figur 3: eine schematische Darstellung eines erfindungsgemäßen Zuschnitts.

Die Figur 1 zeigt eine schematisch dargestellte Seitenansicht einer Verpackung 10 zur Aufbewahrung von Waren in geöffnetem Zustand. Die Verpackung 10 dient dabei insbesondere zur Aufbewahrung von stabförmigen Waren wie Zigaretten und dergleichen. Man erkennt, dass die Verpackung 10 eine Vorderwand 12 und eine Rückwand 14, die Vorder- und Rückwand 12, 14 verbindende Seitenwände 16, 18 sowie eine Bodenkonstruktion 20 zur Ausbildung eines behälterartigen Aufnahmebereichs 108 aufweisen. Zudem umfasst die Verpackung 10 eine Deckelkonstruktion 22 zum Verschließen des Aufnahmebereichs 108. Dabei ist die Deckelkonstruktion 22 gelenkig mit der Vorderwand 12 der Rückwand 14 über eine Biegelinie 72 in einem oberen, d.h. der Bodenkonstruktion 20 gegenüberliegenden Ende, nach oben offenen Ende des Aufnahmebereichs 108 verbunden. Zudem erkennt man, dass die Verpackung 10 in Form eines prismatischen Körpers ausgebildet ist. In dem dargestellten Ausführungsbeispiel ist die Verpackung 10 quaderförmig ausgebildet. Aber auch andere Formen sind denkbar.

Man erkennt, dass die Vorderwand 12 an dem der Bodenkonstruktion 20 abgewandten beziehungsweise gegenüberliegenden Ende 24 eine randlich ausgebildete Eingriffs- und Sichtmulde 26 aufweist, wobei die Eingriffs- und Sichtmulde 26 in geschlossenem Zustand der Verpackung 10 durch eine Vorderwand 28 der Deckelkonstruktion 22 verdeckt ist (siehe Figur 2). Die Seitenwände 16, 18 sind in dem dargestellten Ausführungsbeispiel zudem derart ausgebildet, dass in einem geschlossenen Zustand der Verpackung 10 eine Innenseite einer den Abschluss der Deckelkonstruktion 22 bildenden Deckelwand 30 beziehungsweise den an der Deckelwand 30 befestigten Klebelaschen 46, 48 auf einem der Bodenkonstruktion 20 gegenüberliegenden Ende 34 der Seitenwand 16, 18 aufliegt. Man erkennt, dass die das Ende 34 der Seitenwände 16, 18 ausbildenden Kanten in geschlossenem Zustand der Verpackung 10 vollflächig an den entsprechenden Innenseiten der Deckelkonstruktion 22 anliegen.
Die Deckelkonstruktion 22 besteht in dem dargestellten Ausführungsbeispiel aus einer Vorderwand 28, einer Deckelwand 30 sowie einer Rückwand 32. Die genannten Elemente bilden mit den Seitenwänden 42, 44, den Verstärkungslaschen 36, 38, 40 sowie den Klebelaschen 46, 48 die Deckelkonstruktion 22.

Des Weiteren erkennt man, dass die Vorderwand 12 im Bereich der Eingriffs- und Sichtöffnung 26 zwei Rastmittel 52 zum Verrasten der Deckelkonstruktion 22 mit der Vorderwand 14 in geschlossenem Zustand der Verpackung 10 aufweist. Die Rastmittel 52 sind dabei als Rastlaschen 56, 58 ausgebildet, wobei die Rastlaschen 56, 58 von der Vorderwand 12 beziehungsweise den Seitenwänden 16, 18 abstehen. Zudem wird deutlich, dass die Rastlaschen 56, 58 mittels jeweiliger Schlitze 54 ausgebildet werden, wobei die Schlitze 54 jeweils ausgehend von der Seitenwand 12 über Biegelinien 96, 98 zwischen der Vorderwand 12 und den Seitenwänden 16, 18 hinweg in die Seitenwände 16, 18 und von den Seitenwänden 16, 18 wieder in Richtung der jeweiligen Biegelinien 96, 98 zurück verlaufend ausgebildet sind.

Beispielhaft für die Bodenkonstruktion 20 ist die bodenseitige Bodenwand 50 angedeutet.
Figur 2 zeigt eine schematisch dargestellte Seitenansicht der Verpackung 10 gemäß Figur 1 in geschlossenem Zustand. Man erkennt, dass die Vorderwand 28 der Deckelkonstruktion 22 die in der Vorderwand 12 ausgebildete Eingriffs- und Sichtmulde 26 vollständig verdeckt. Über die Rastmittel 52 (siehe Figur 1) wird die Deckelkonstruktion 22 an der Verpackung 10 sicher gehalten.

Figur 3 zeigt eine schematische Darstellung eines Zuschnitts 110 zur Herstellung einer Verpackung 10 zur Aufbewahrung von Waren, insbesondere von stabförmigen Waren wie Zigaretten und dergleichen. Der Zuschnitt 110 weist dabei eine Vorderwand 12 und eine Rückwand 14 auf, wobei die Vorderwand 12 über Biegelinien 96, 98 mit jeweiligen Seitenwänden 16, 18 verbunden ist. Des Weiteren umfasst der Zuschnitt 110 eine Bodenkonstruktion 20 und eine Deckelkonstruktion 22, wobei die Deckelkonstruktion 22 über eine Biegelinie 72 an der Rückwand 14 angelenkt ist. Man erkennt, dass der Zuschnitt 110 einstückig ausgebildet ist und die Vorderwand 12 an dem der Bodenkonstruktion 20 abgewandten beziehungsweise gegenüberliegenden Ende 24 eine randlich ausgebildete Eingriffs- und Sichtmulde 26 aufweist. Des Weiteren erkennt man, dass die Rückwand 14 über Biegelinien 100, 102 mit entsprechenden seitlichen Verstärkungslaschen 60, 62 verbunden ist. Die seitlichen Verstärkungslaschen 60, 62 sind zudem über Biegelinien 92, 94 mit den Klebelaschen 64, 66 verbunden, wobei die Klebelaschen 64, 66 von den Seitenwänden 16, 18 über entsprechende Schnittlinien 112 abgetrennt sind. Die Schnittlinien 112 sind auch gegenüber einer Bodenwand 50 der Bodenkonstruktion 20 ausgebildet. Die Bodenwand 50 ist wiederum über Biegelinien 68, 70 mit der Vorder- und Rückwand 12, 14 verbunden. Des Weiteren erkennt man, dass der Zuschnitt 110 zur Ausbildung der Deckelkonstruktion 22 eine Vorderwand 28, eine Deckelwand 30 sowie eine Rückwand 32, die über Biegelinien 74, 76 miteinander verbunden sind, umfasst. Die Rückwand 32 der Deckelkonstruktion 22 ist dabei über die Biegelinie 72 mit der Vorderwand 14 verbunden. Des Weiteren umfasst die Deckelkonstruktion 22 Seitenwände 42, 44, Verstärkungslaschen 36, 38, 40 sowie Klebelaschen 46, 48, die über entsprechende Biegelinien 80, 82, 84, 86, 104, 106 miteinander beziehungsweise mit der Vorderwand 28, der Deckelwand 30 sowie der Rückwand 32 der Bodenkonstruktion 20 verbunden sind. Des Weiteren sind zwischen den Seitenwänden 42, 44 und der Deckelwand 30 Schnittlinien 114 zur teilweisen Abtrennung der Klebelaschen 46, 48 ausgebildet. Die Verstärkungslasche 40 ist über eine Biegelinie 78 mit der Vorderwand 28 verbunden. Die Faltung und Verklebung der Deckelkonstruktion 22 erfolgt in üblicher und bekannter Weise. Des Weiteren erkennt man, dass die seitlichen Verstärkungslaschen 60, 62 über Schnittlinien 88, 90 von den Verstärkungslaschen 36, 38 der Deckelkonstruktion 22 getrennt sind.

Insgesamt bilden die Vorderwand 12, die Bodenwand 50, die Rückwand 14 sowie die Seitenwände 16, 18, 60, 62 sowie die Klebelaschen 64, 66 einen behälterartigen Aufnahmebereich 108 in gefaltetem Zustand des Zuschnitts 110 aus (vergleiche auch Figur 1).

Des Weiteren erkennt man, dass im Bereich der Eingriffs- und Sichtmulde 26 Rastmittel 52 ausgebildet sind. Dabei wird jeweils mittels eines Schlitzes 54 jeweils eine entsprechende Rastlasche 56, 58 ausgebildet beziehungsweise definiert. Die Schlitze 54 verlaufen dabei jeweils ausgehend von der Vorderwand 12 über die Biegelinien 96, 98 zwischen der Vorderwand 12 und den Seitenwänden 16, 18 hinweg in die Seitenwand 16, 18 hinein und von den jeweiligen Seitenwänden 16, 18 wieder in Richtung der entsprechenden Biegelinien 96, 98 zurück.

Aus der Darstellung des Zuschnitts 110 wird zudem deutlich, dass die Vorderfläche 12 im Vergleich zu bekannten und vergleichbaren Zuschnitten eine vergrößerte Fläche aufweist. Aufgrund der Ausgestaltung der Vorderwand 12 sowie den Seitenwänden 16, 18 kann auf einen separat ausgebildeten Kragen beziehungsweise Innenrahmen ("Inner Frame") bei der Herstellung der Verpackung 10 verzichtet werden.

Die beschriebene Verpackung 10 wie auch der Zuschnitt 110 zur Herstellung der beschriebenen Verpackung 10 besteht üblicherweise aus Karton, Papier oder Kunststoff. Auch andere geeignete Materialien sind denkbar.

## Patentansprüche

1. Verpackung zur Aufbewahrung von Waren, insbesondere von stabförmigen Waren wie Zigaretten und dergleichen, umfassend eine Vorderwand (12) und eine Rückwand (14), die Vorder- und Rückwand (12, 14) verbindende Seitenwände (16, 18) sowie eine Bodenkonstruktion (20) und eine Deckelkonstruktion (22), wobei die Deckelkonstruktion (22) an einem der Bodenkonstruktion (20) gegenüberliegenden Ende der Rückwand (14) angelenkt ist, wobei die Vorderwand (12) an dem der Bodenkonstruktion (20) abgewandten Ende (24) mindestens eine randlich ausgebildete Eingriffs- und Sichtmulde (26) aufweist, wobei die Eingriffs- und Sichtmulde (26) in geschlossenem Zustand der Verpackung (10) durch eine Vorderwand (28) der Deckelkonstruktion (22) zumindest teilweise verdeckt ist und dass die Vorderwand (12) im Bereich der Eingriffs- und Sichtöffnung (26) mindestens ein Rastmittel (52) zum Verrasten der Deckelkonstruktion (22) mit der Vorderwand (12) in geschlossenem Zustand der Verpackung (10) mit der Vorderwand (28) aufweist und das Rastmittel (52) als Rastlasche (56, 58) ausgebildet ist, wobei
die Rastlasche (56, 58) mittels eines Schlitzes (54) ausgebildet wird, und der Schlitz (54) ausgehend von der Vorderwand (12) über eine Biegelinie (96, 98) zwischen der Vorderwand (12) und der Seitenwand (16, 18) hinweg in die Seitenwand (16, 18) und von der Seitenwand (16, 18) wieder in Richtung der Biegelinie (96, 98) zurück verlaufend ausgebildet ist,
**dadurch gekennzeichnet,**
**dass** mindestens eine Seitenwand (16, 18) derart ausgebildet ist, dass in einem geschlossenen Zustand der Verpackung (10) eine Innenseite eines den Abschluss der Deckelkonstruktion (22) bildenden Deckelelements (30, 46, 48) auf einem der Bodenkonstruktion (20) gegenüberliegenden Ende (34) der Seitenwand (16, 18) aufliegt, wobei die das Ende (34) der Seitenwand (16, 18) ausbildende Kante in geschlossenem Zustand der Verpackung (10) vollflächig an dem Deckelelement (30, 46, 48) anliegt.

2. Verpackung nach Anspruch 1, **dadurch gekennzeichnet,**
**dass** die Verpackung (10) aus Papier, Karton oder Kunststoff besteht.

3. Zuschnitt zur Herstellung einer Verpackung (10) zur Aufbewahrung von Waren, insbesondere von stabförmigen Waren wie Zigaretten und dergleichen, umfassend eine Vorderwand (12) und eine Rückwand (14), wobei die Vorderwand (12) über Biegelinien (96, 98) mit jeweiligen Seitenwänden (16, 18) verbunden ist sowie eine Bodenkonstruktion (20) und eine Deckelkonstruktion (22), wobei die Deckelkonstruktion (22) über eine Biegelinie (72) an der Rückwand (14) angelenkt ist, der Zuschnitt (110) einstückig ausgebildet ist und die Vorderwand (12) an dem der Bodenkonstruktion (20) abgewandten Ende (24) mindestens eine randlich ausgebildete Eingriffs- und Sichtmulde (26) aufweist, wobei mindestens eine Rastlasche (56, 58) mittels eines Schlitzes (54) ausgebildet wird, und der Schlitz (54) ausgehend von der Vorderwand (12) über eine Biegelinie (96, 98) zwischen der Vorderwand (12) und der Seitenwand (16, 18) hinweg in die Seitenwand (16, 18) und von der Seitenwand (16, 18) wieder in Richtung der Biegelinie (96, 98) zurück verlaufend ausgebildet ist,
**dadurch gekennzeichnet,**
**dass** mindestens eine Seitenwand (16, 18) derart ausgebildet ist, dass in gefaltetem Zustand des Zuschnitts (110) und in einem geschlossenen Zustand der Verpackung (10) eine Innenseite eines den Abschluss der Deckelkonstruktion (22) bildenden Deckelelements (30, 46, 48) auf einem der Bodenkonstruktion (20) gegenüberliegenden Ende (34) der Seitenwand (16, 18) aufliegt, wobei die das Ende (34) der Seitenwand (16, 18) ausbildende Kante in geschlossenem Zustand der Verpackung (10) vollflächig an dem Deckelelement (30, 46, 48) anliegt.

4. Zuschnitt nach Anspruch 3,
**dadurch gekennzeichnet,**
**dass** der Zuschnitt (110) aus Papier, Karton oder Kunststoff besteht.

## Claims

1. Packaging for storing goods, in particular rod-shaped goods like cigarettes and the like, including a front wall (12) and a rear wall (14), sidewalls (16, 18) connecting the front and rear walls (12, 14), as well as a bottom construction (20) and a lid construction (22), wherein the lid construction (22) is hinged to an end of the rear wall (14) opposing the bottom construction (20), wherein the front wall (12) comprises at least one engagement and vision recess (26) formed at the edge at the end (24) facing away from the bottom construction (20), wherein the engagement and vision recess (26) is at least partially covered by a front wall (28) of the lid construction (22) in the closed state of the packaging (10) and the front wall (12) comprises at least one locking means (52) in the area of the engagement and vision opening (26) for locking the lid construction (22) to the front wall (12) in the closed state of the packaging (10) with the front wall (28) and the locking means (52) is formed as a locking flap (56,58), wherein
the locking flap (56, 58) is formed by means of a slit (54), and the slit (54) is formed extending starting from the front wall (12) across a bending line (96, 98) between the front wall (12) and the sidewall (16, 18) into the sidewall (16, 18) and again from the sidewall (16, 18) back towards the bending line (96, 98),
**characterized in that**
at least one sidewall (16, 18) is formed such that an inner side of a lid element (30, 46, 48) forming the termination of the lid construction (22) rests on an end (34) of the sidewall (16, 18) opposing the bottom construction (20) in a closed state of the packaging (10), wherein the edge forming the end (34) of the sidewall (16, 18) all-over abuts on the lid element (30, 46, 48) in the closed state of the packaging (10).

2. Packaging according to claim 1,
**characterized in that**
the packaging (10) is made of paper, cardboard or plastic.

3. Blank for producing a packaging (10) for storing goods, in particular rod-shaped goods like cigarettes and the like, including a front wall (12) and a rear wall (14), wherein the front wall (12) is connected to respective sidewalls (16, 18) via bending lines (96, 98), as well as a bottom construction (20) and a lid construction (22), wherein the lid construction (22) is hinged to the rear wall (14) via a bending line (72), the blank (110) is integrally formed and the front wall (12) comprises at least one engagement and vision recess (26) formed at the edge at the end (24) facing away from the bottom construction (20), wherein at least one locking flap (56, 58) is formed by means of a slit (54), and the slit (54) is formed extending starting from the front wall (12) across a bending line (96, 98) between the front wall (12) and the sidewall (16, 18) into the sidewall (16, 18) and again from the sidewall (16, 18) back towards the bending line (96, 98),
**characterized in that**
at least one sidewall (16, 18) is formed such that an inner side of a lid element (30, 46, 48) forming the termination of the lid construction (22) rests on an end (34) of the sidewall (16, 18) opposing the bottom construction (20) in the folded state of the blank (110) and in a closed state of the packaging (10), wherein the edge forming the end (34) of the sidewall (16, 18) all-over abuts on the lid element (30, 46, 48) in the closed state of the packaging (10).

4. Blank according to claim 3,
**characterized in that**
the blank (110) is made of paper, cardboard or plastic.

## Revendications

1. Emballage, destiné à conserver des marchandises, en particulier des marchandises en forme de tige, comme des cigarettes et analogues, comprenant une paroi avant (12) et une paroi arrière (14), des parois latérales (16, 18) reliant la paroi avant et arrière (12, 14), ainsi qu'une structure de fond (20) et une structure de couvercle (22), la structure de couvercle (22) étant articulée sur une extrémité de la paroi arrière (14), opposée à la structure de fond (20), la paroi avant (12) présentant, à l'extrémité (24) éloignée de la structure de fond (20), au moins une cavité de mise en prise et d'observation (26), constituée en bordure, la cavité de mise en prise et d'observation (26) étant dissimulée au moins en partie, à l'état fermé de l'emballage (10), par une paroi avant (28) de la structure de couvercle (22) et que la paroi avant (12) présente, dans la zone de l'ouverture de mise en prise et d'observation (26), au moins un moyen d'encliquetage (52), destiné à l'encliquetage de la structure de couvercle (22) avec la paroi avant (12), à l'état fermé de l'emballage (10) avec la paroi avant (28) et le moyen d'encliquetage (52) étant constitué en tant que languette d'encliquetage (56, 58), la languette d'encliquetage (56, 58) étant constituée au moyen d'une fente (54) et la fente (54) étant constituée en partant de la paroi avant (12), au-delà d'une ligne de pliage (96, 98) entre la paroi avant (12) et la paroi latérale (16, 18) dans la paroi latérale (16, 18) et revenant à nouveau de la paroi latérale (16, 18) dans le sens de la ligne de pliage (96, 98),
**caractérisé en ce**
**qu'**au moins une paroi latérale (16, 18) est constituée de telle sorte que, dans un état fermé de l'emballage (10), une face interne d'un élément de recouvrement (30, 46, 48), formant la fermeture de la structure de couvercle (22), repose sur une extrémité (34), opposée à la structure de fond (20), de la paroi latérale (16, 18), le bord, constituant l'extrémité (34) de la paroi latérale (16, 18), portant sur toute la surface, à l'état fermé de l'emballage (10), sur l'élément de recouvrement (30, 46, 48).

2. Emballage selon la revendication 1,
**caractérisé en ce que**
l'emballage (10) se compose de papier, de carton ou de plastique.

3. Découpe, destinée à la fabrication d'un emballage (10), destiné à conserver des marchandises en forme de tige, comme des cigarettes et analogues, comprenant une paroi avant (12) et une paroi arrière (14), la paroi avant (12) étant reliée à des parois latérales (16, 18) respectives par l'intermédiaire de lignes de pliage (96, 98), ainsi qu'une structure de fond (20) et une structure de couvercle (22), la structure de couvercle (22) étant articulée sur la paroi arrière (14) par l'intermédiaire d'une ligne de pliage (72), la découpe (110) étant constituée d'un seul tenant et la paroi avant (12) présentant, à l'extrémité (24), éloignée de la structure de fond (20), au moins une cavité de mise en prise et d'observation (26), constituée en bordure, au moins une languette d'encliquetage (56, 58) étant constituée au moyen d'une fente (54) et la fente (54) étant constituée en partant de la paroi avant (12), au-delà d'une ligne de pliage (96, 98) entre la paroi avant (12) et la paroi latérale (16, 18) dans la paroi latérale (16, 18) et revenant à nouveau de la paroi latérale (16, 18) dans le sens de la ligne de pliage (96, 98),
**caractérisée en ce**
**qu'**au moins une paroi latérale (16, 18) est constituée de telle sorte qu'à l'état plié de la découpe (110) et dans un état fermé de l'emballage (10), une face interne d'un élément de recouvrement (30, 46, 48), formant la fermeture de la structure de couvercle (22), repose sur une extrémité (34), opposée à la structure de fond (20), de la paroi latérale (16, 18), le bord, constituant l'extrémité (34) de la paroi latérale (16, 18), portant sur toute la surface, à l'état fermé de l'emballage (10), sur l'élément de recouvrement (30, 46, 48).

4. Découpe selon la revendication 3,
**caractérisée en ce que**
la découpe (110) se compose de papier, carton ou plastique.
